# FASCICULE DE BREVET EUROPEEN

(11) **EP 0 525 716 B1**
(45) Date de publication et mention de la délivrance du brevet: **26.11.1997**
(21) Numéro de dépôt: 92112850.0
(22) Date de dépôt: 01.08.1992
(51) Int. Cl.: H01H 33/91, H01H 33/12

(54) **Disjoncteur à moyenne ou haute tension à contacts d'arc en bout**
Mittel- oder Hochspannungslastschalter mit aufeinanderstossenden Lichtbogenkontakten
MT or HT circuitbreaker with abutting arcing contacts

(30) Priorité: 02.08.1991 FR 9109887
(43) Date de publication de la demande: 03.02.1993
(73) Titulaire: GEC ALSTHOM SA, 75116 Paris (FR)
(72) Inventeur: Dufournet, Denis, F-69500 Bron (FR); Perret, Michel, F-38300 Bourgoin-Jallieu (FR)
(74) Mandataire: Gosse, Michel

(56) Documents cités:
- BE-A- 382 647
- CH-A- 327 093
- CH-A- 519 773
- DE-C- 946 638
- FR-A- 2 172 980

## Description

La présente invention se rapporte à un disjoncteur à contacts d'arc en bout, utilisable en moyenne ou haute tension.

Elle concerne plus précisément un disjoncteur à moyenne ou haute tension à contacts d'arc en bout comprenant dans une enveloppe remplie de gaz à bonnes propriétés diélectriques un premier contact en bout fixe relié à une première prise de courant et un équipage mobile comprenant un premier tube pouvant être déplacé par une tringle de manoeuvre, ledit premier tube étant relié à une seconde prise de courant, ledit disjoncteur comprenant en outre un second contact en bout tubulaire semi mobile poussé sur son extrémité annulaire par une première extrémité d'un ressort en appui par sa seconde extrémité sur un épaulement annulaire du premier tube, l'extrémité annulaire du second contact coopérant par butée avec une extrémité annulaire du premier tube pour l'ouverture des contacts en bout, cette extrémité annulaire portant un contact supplémentaire et la différence des longueurs du second contact en bout et de son extrémité annulaire étant légèrement supérieure à la somme des longueurs dudit contact supplémentaire et de l'extrémité annulaire à laquelle il est solidaire.

Un tel disjoncteur est divulgué dans le document de brevet CH-A-519 773.

On connaît des disjoncteurs à contacts d'arc en bout dans lesquels l'arc est soufflé par compression du gaz lors d'une manoeuvre d'ouverture. Dans ces disjoncteurs, la compression du gaz intervient avant la séparation des contacts d'arc (précompression). Pendant cette phase de précompression, on ouvre les contacts principaux du disjoncteur, qui peuvent être disposés à l'extérieur de l'enveloppe.

Dans ces disjoncteurs, lorsque le courant de court circuit augmente, il apparaît des forces de répulsion élevées au niveau des contacts en bout qui ont ainsi tendance à s'écarter et qui sont ainsi rapidement détériorés par l'arc. Afin d'éviter ce phénomène, l'on est obligé d'utiliser un ressort à effort de compression important qui résiste aux forces de répulsion. Or cet effort agit sur toute la cinématique de l'appareil constitué du disjoncteur et du mécanisme de commande et nécessite des agencements lourds et coûteux.

La présente invention propose de résoudre ce problème de répulsion des contacts en bout sans augmenter l'effort de compression du ressort. De plus, grâce à l'invention, les contacts principaux sont intégrés au disjoncteur par un agencement simple et peu encombrant.

Pour ce faire, le disjoncteur selon l'invention est caractérisé en ce que ledit contact supplémentaire est constitué d'une couronne de bras de contact glissant sur le premier contact en bout et comportant à leur extrémité un plot de contact d'arc en matériau résistant à l'arc et à proximité de ce dernier un bourrelet de contact permanent en métal conducteur, et en ce que ledit premier tube définit avec un second tube un volume de soufflage et est prolongé par une buse de soufflage.

Selon un agencement préféré, le diamètre extérieur du premier contact en bout est légèrement supérieur à celui du second contact en bout.

De préférence, les diamètres intérieurs du plot et du bourrelet sont inférieurs au diamètre extérieur du second contact, à l'état libre, les bras étant relativement flexibles radialement, et le diamètre intérieur du bourrelet est légèrement inférieur à celui du plot.

Les fonctions et avantages de ces différentes caractéristiques apparaîtront à la lecture de la description ci-après.

L'invention est exposée ci-après plus en détail à l'aide de dessins ne représentant qu'un mode de réalisation préféré.

La figure 1 est une vue partielle en coupe longitudinale d'un disjoncteur conforme à un mode de réalisation de l'invention en position fermée.

La figure 2 est une vue partielle en coupe longitudinale d'un disjoncteur conforme à un mode de réalisation de l'invention en position intermédiaire d'ouverture.

La figure 3 est une vue partielle en coupe longitudinale d'un disjoncteur conforme à un mode de réalisation de l'invention en position de début d'arc.

La figure 4 est une vue partielle en coupe longitudinale d'un disjoncteur conforme à un mode de réalisation de l'invention en position ouverte.

Une enveloppe cylindrique, par exemple en porcelaine, délimite un volume intérieur étanche rempli de gaz à bonnes propriétés diélectriques tel que du SF6, pur ou mélangé à de l'azote, sous une pression de quelques bars.

Le premier contact en bout fixe 8 du disjoncteur est constitué d'un tube métallique relié à un bloc traversant l'enveloppe de manière étanche et relié à une première prise de courant. L'extrémité 8' du tube 8 est réalisée en un alliage résistant aux effets d'arc, par exemple à base de tungstène.

Le second contact en bout mobile 9 est constitué d'un tube métallique, dont l'extrémité 9' qui coopère avec le contact 8 est également réalisé en alliage résistant à l'arc. Ce tube 9 présente près de son extrémité opposée 9A à l'extrémité 9', un perçage latéral 9B pour l'évacuation du gaz. Cette extrémité 9A est annulaire de diamètre supérieur à celui du tube 9 et est coulissante dans un tube 2.

Ce tube 2 peut être déplacé par une tringle de manoeuvre et il est relié à une seconde prise de courant. Il définit avec un second tube un volume de soufflage 5 et il est prolongé par une buse de soufflage 4.

L'équipage mobile est donc constitué de ce tube 2 entraîné en translation et du second contact 9 semi mobile par coulissement dans le tube 2 et poussé sur son extrémité annulaire 9A par la première extrémité d'un ressort 10 en appui par sa seconde extrémité sur un épaulement annulaire du tube 2.

L'extrémité tournée vers le contact fixe 8 du tube 2 comporte une partie annulaire 2A qui coopère par butée avec l'extrémité annulaire 9A du contact semi mobile 9 pour l'ouverture des contacts en bout 8,9, comme il sera vu plus précisément plus loin.

L'extrémité annulaire 9A est guidée par rapport au tube 2 par un segment isolant 11 et l'extrémité annulaire 2A est guidée par rapport au tube 9 par un segment isolant 12.

Cette extrémité annulaire 2A porte un contact constitué d'une couronne de bras de contact 20 glissant sur le contact fixe 8 par l'intermédiaire d'un plot de contact d'arc 21 et d'un bourrelet de contact permanent 22, disposé à proximité de ce plot 21.

Selon des caractéristiques constitutives importantes, dont la fonction sera comprise à la lecture du fonctionnement du disjoncteur,
- la différence des longueurs du second contact en bout 9 et de son extrémité annulaire 9A est légèrement supérieure à la somme des longueurs desdits bras 20 et de l'extrémité annulaire 2A à laquelle ils sont solidaires,
- le diamètre extérieur du premier contact en bout 8 est légèrement supérieur à celui du second contact en bout 9,
- les diamètres intérieurs du plot 21 et du bourrelet 22 sont inférieurs au diamètre extérieur du second contact 9, à l'état libre, les bras 20 étant relativement flexibles radialement,
- le diamètre intérieur du bourrelet 22 est légèrement inférieur à celui du plot 21.

Le plot de contact d'arc 21 est en matériau résistant à l'arc, par exemple à base de tungstène, tandis que le bourrelet de contact permanent 22 est en métal conducteur classique comme les bras 20.

Le fonctionnement du disjoncteur va maintenant être décrit en détail.

En position fermée telle que représentée sur la figure 1, les contacts en bout 8 et 9 sont aboutés, les bourrelets 22 sont en contact avec la surface latérale du contact fixe 8 et les plots 21 sont très légèrement écartés de cette surface latérale; le courant permanent représenté par une flèche passe de la première prise de courant vers la seconde prise de courant par le tube 8, les bourrelets 22, les bras 20 et le tube 2.

Dans la position intermédiaire représentée sur la figure 2, lorsque les bourrelets 22 quittent la surface latérale du contact fixe 8, compte tenu des dimensions précisées ci-dessus, il existe un léger jeu entre les bourrelets 22 et le contact semi mobile 9 et les plots 21 sont par contre en contact avec la surface latérale du contact fixe 8; le courant permanent ou de court-circuit représenté par une flèche passe alors de la première prise à la seconde prise de courant par le tube 8, les plots 21 et le tube 2.

Dans la position de début d'arc représentée sur la figure 3, l'extrémité annulaire 2A vient en butée avec l'extrémité annulaire 9A et, compte tenu des dispositions dimensionnelles déjà précisées, les plots 21 sont à une petite distance du contact fixe 8 qui est toujours abouté avec le contact semi mobile 9; le courant, représenté par une flèche, passe alors de la première prise à la seconde prise de courant par le tube 8, le tube 9, les bourrelets 22, les bras 20 et le tube 2; en cas de courants de court circuit élevés et de forces de répulsion résultantes, le contact semi mobile 9 peut s'écarter sans dommages; en effet, l'arc créé entre l'extrémité 8' du contact fixe 8 et l'extrémité 9' du contact semi mobile 9 est alors transféré très rapidement entre l'extrémité 8' du contact fixe 8 et le plot 21, dès que la distance entre les contacts en bout 8 et 9 dépasse celle entre le contact 8 et les plots 21.

L'ouverture est alors terminée par séparation des contacts en bout 8 et 9, le tube 2 entraînant le contact 9, comme il est représenté sur la figure 4.

Le fonctionnement a été décrit ci-dessus pour une opération d'ouverture. En fermeture, les déplacements sont inversés.

Grâce à l'invention, le problème causé par la répulsion des contacts en bout 8 et 9 est résolu tout autant à la séparation de ces contacts à l'ouverture, qu'à l'entrée en contact de ces contacts à la fermeture.

Par ailleurs, la présence des plots 21 en alliage résistant à l'arc protège les bourrelets 22 métalliques, de préférence en cuivre, des effets destructeurs de l'arc électrique, ces bourrelets 22 étant destinés au passage du courant permanent.

## Revendications

1. Disjoncteur à moyenne ou haute tension à contacts d'arc en bout comprenant dans une enveloppe remplie de gaz à bonnes propriétés diélectriques un premier contact en bout (8) fixe relié à une première prise de courant et un équipage mobile comprenant un premier tube (2) pouvant être déplacé par une tringle de manoeuvre, ledit premier tube (2) étant relié à une seconde prise de courant, ledit disjoncteur comprenant en outre un second contact en bout (9) tubulaire semi mobile poussé sur son extrémité annulaire (9A) par une première extrémité d'un ressort (10) en appui par sa seconde extrémité sur un épaulement annulaire du premier tube (2), l'extrémité annulaire (9A) du second contact (9) coopérant par butée avec une extrémité annulaire (2A) du premier tube (2) pour l'ouverture des contacts en bout (8,9), cette extrémité annulaire (2A) portant un contact supplémentaire et la différence des longueurs du second contact en bout (9) et de son extrémité annulaire (9A) étant légèrement supérieure à la somme des longueurs dudit contact supplémentaire et de l'extrémité annulaire (2A) à laquelle il est solidaire,
disjoncteur caractérisé en ce que ledit contact supplémentaire est constitué d'une couronne de bras de contact (20) glissant sur le premier contact en bout (8) et comportant à leur extrémité un plot de contact d'arc (21) en matériau résistant à l'arc et à proximité de ce dernier un bourrelet de contact permanent (22) en métal conducteur, et
en ce que ledit premier tube (2) définit avec un second tube un volume de soufflage (5) et est prolongé par une buse de soufflage (4).

2. Disjoncteur selon la revendication 1, caractérisé en ce que le diamètre extérieur du premier contact en bout (8) est légèrement supérieur à celui du second contact en bout (9).

3. Disjoncteur selon la revendication 2, caractérisé en ce que
- les diamètres intérieurs du plot (21) et du bourrelet (22) sont inférieurs au diamètre extérieur du second contact (9), à l'état libre, les bras (20) étant relativement flexibles radialement,
- le diamètre intérieur du bourrelet (22) est légèrement inférieur à celui du plot (21).

## Patentansprüche

1. Mittel- oder Hochspannungslastschalter, der in einer mit einem Gas guter dielektrischer Eigenschaften gefüllten Hülle einen ersten, ortsfesten stirnseitig wirksamen Kontakt (8), der mit einem ersten Stromanschluß verbunden ist, und ein bewegliches Organ aufweist, das ein erstes Rohr (2) enthält, das durch eine Betätigungsstange verschoben werden kann und mit einem zweiten Stromanschluß verbunden ist, wobei der Schalter weiter einen zweiten, halbbeweglichen, rohrförmigen stirnseitig wirksamen Kontakt (9) aufweist, der an seinem ringförmigen Ende (9A) von einem ersten Ende einer Feder (10) beaufschlagt wird, die mit ihrem zweiten Ende auf einer ringförmigen Schulter des ersten Rohrs (2) aufliegt, wobei das ringförmige Ende (9A) des zweiten Kontakts (9) durch Anschlag mit einem ringförmigen Ende (2A) des ersten Rohrs (2) beim Öffnen der stirnseitig aneinanderstoßenden Kontakte (8, 9) zusammenwirkt, wobei dieses ringförmige Ende (2A) einen zusätzlichen Kontakt trägt und der Längenabstand zwischen dem zweiten stirnseitig wirksamen Kontakt (9) und seinem rohrförmigen Ende (9A) geringfügig größer als die Summe der Längen des zusätzlichen Kontakts und des ringförmigen Endes (2A) ist, an dem er befestigt ist, dadurch gekennzeichnet, daß der zusätzliche Kontakt aus einem Kranz von Kontaktarmen (20) besteht, die auf dem ersten anstoßenden Kontakt (8) gleiten und an ihrem Ende einen Lichtbogenkontaktansatz (21) aus gegen den Lichtbogen beständigem Material und in der Nähe dieses Ansatzes einen Dauerkontakt-Wulst (22) aus leitendem Metall aufweisen, und daß das erste Rohr (2) mit einem zweiten Rohr ein Blasvolumen (5) definiert und von einer Blasdüse (4) verlängert wird.

2. Lastschalter nach Anspruch 1, dadurch gekennzeichnet, daß der Außendurchmesser des ersten stirnseitig wirksamen Kontakts (8) geringfügig größer ist als der des zweiten stirnseitig wirksamen Kontakts (9).

3. Lastschalter nach Anspruch 2, dadurch gekennzeichnet, daß
- die Innendurchmesser des Ansatzes (21) und des Wulsts (22) kleiner sind als der Außendurchmesser des zweiten Kontakts (9) im freien Zustand, wobei die Arme (20) radial relativ flexibel sind,
- der Innendurchmesser des Wulsts (22) geringfügig kleiner ist als der des Ansatzes (21).

## Claims

1. A medium- or high-tension circuit breaker having abutting arcing contacts and comprising a casing filled with gas having good dielectric properties containing a stationary first abutting contact (8) connected to a first current terminal, and moving equipment comprising a first tube (2) capable of being displaced by a drive rod, said first tube (2) being connected to a second current terminal, said circuit breaker further including a semi-moving tubular second abutting contact (9) receiving thrust at an annular end (9A) from a first end of a spring (10) having its second end bearing against an annular shoulder of the first tube (2), the annular end (9A) of the second contact (9) co-operating by abutment with an annular end (2A) of the first tube (2) to open the abutting contacts (8, 9), said annular end (2A) carrying an additional contact and the longitudinal distance between the second abutting contact (9) and its annular end (9A) being slightly greater than the sum of the lengths of said additional contact and the annular end (2A) to which it is secured,
the circuit breaker being characterized in that said additional contact is made up of a ring of contact arms (20) sliding over the first abutting contact (8) and carrying respective arcing contact blocks (21) at their ends made of an arc-resistant material, and also carrying respective permanent contact swellings (22) in the vicinity thereof made of conductive metal, and
in that said first tube (2) co-operates with a second tube to define a blast volume (5) and is extended by a blast nozzle (4).

2. A circuit breaker according to the preceding claim, characterized in that the outside diameter of the first abutting contact (8) is slightly greater than the outside diameter of the second abutting contact (9).

3. A circuit breaker according to claim 2, characterized in that:
the arms (20) are relatively flexible radially, and in the free state the inside diameters of the ring of blocks (21) and of the ring of swellings (22) are smaller than the outside diameter of the second contact (9); and
the inside diameter of the ring of swellings (22) is slightly smaller than the inside diameter of the ring of blocks (21).
